# EUROPÄISCHE PATENTSCHRIFT

(11) **EP 2 568 071 B1**
(45) Veröffentlichungstag und Bekanntmachung des Hinweises auf die Patenterteilung: **22.08.2018**
(21) Anmeldenummer: 12182605.1
(22) Anmeldetag: 31.08.2012
(51) Int. Cl.: D06F 39/14, D06F 37/42, D06F 39/00

(54) **Haushaltsgerät zur Behandlung eines Gutes, System mit einem solchen Haushaltsgerät und Verfahren zum Betreiben eines derartigen Haushaltsgeräts**
Domestic appliance for processing a good, system with such a domestic appliance and method for operating such a domestic appliance
Appareil ménager destiné à traiter une marchandise, système équipé de ce type d'appareil ménager et procédé destiné à commander un appareil ménager de ce type

(30) Priorität: 07.09.2011 DE 102011082251
(43) Veröffentlichungstag der Anmeldung: 13.03.2013
(73) Patentinhaber: BSH Hausgeräte GmbH, 81739 München (DE)
(72) Erfinder: Kolbe, Andreas, 12683 Berlin (DE)

(56) Entgegenhaltungen:
- WO-A2-01/91315
- DE-A1- 10 056 494
- DE-A1- 10 150 128
- DE-T2- 69 224 986

## Beschreibung

Die Erfindung betrifft ein Haushaltsgerät zur Behandlung eines Gutes. Das Haushaltsgerät umfasst ein Gerätegehäuse mit einer Öffnung, über welche das Gut in einen Innenraum des Haushaltsgeräts einlegbar ist. Das Haushaltsgerät weist auch einen am Gerätegehäuse bewegbar gelagerten Deckel auf, welcher zum Verschließen der Öffnung ausgebildet ist. Ein Sensor dient zum Erzeugen eines Zustandssignals, welches eine Information über einen Zustand des Deckels beinhaltet. Das Zustandssignal wird von einer Empfangseinheit empfangen. Die Erfindung betrifft außerdem ein System mit einem derartigen Haushaltsgerät sowie mit einer Energiemanagementeinrichtung, wie auch ein Verfahren zum Betreiben eines solchen Haushaltsgeräts.

Es geht vorliegend vorzugsweise um ein Haushaltsgerät, welches an ein intelligentes Stromnetz (so genanntes "Smart Grid") angeschlossen werden kann und bei welchem der Zeitpunkt für das Einleiten eines Betriebsprozesses - etwa eines Waschprozesses bei einer Waschmaschine oder aber eines Trocknungsprozesses bei einem Wäschetrockner - unter Berücksichtigung von Energiepreisen bestimmt wird. Solche Haushaltsgeräte sind bereits Stand der Technik. Hier sind grundsätzlich zwei unterschiedliche Vorgehensweisen sinnvoll möglich: Zum einen kann das Haushaltsgerät eine interne Steuereinrichtung beinhalten, welche Daten mit Informationen über einen zeitlichen Verlauf des Preises für elektrische Energie empfangen und verarbeiten kann. Diese Steuereinrichtung kann dann unter Berücksichtigung des momentanen und des zukünftigen Preises für elektrische Energie den Startzeitpunkt des Betriebsprozesses derart bestimmen, dass die Kosten dieses Betriebsprozesses für elektrische Energie am geringsten sind. Zum anderen kann auch eine zentrale, von dem Haushaltsgerät separate Energiemanagementeinrichtung bereitgestellt werden, welche die Informationen über die Kosten der elektrischen Energie empfangen und verarbeiten kann. Ein solches Energiemanagementsystem kann dann an einzelne Haushaltsgeräte Steuerbefehle abgeben, aufgrund deren der jeweilige Betriebsprozess eingeleitet wird, und zwar zu einem zuvor unter Berücksichtigung der Energiekosten bestimmten Zeitpunkt.

Also können bei derartigen Haushaltsgeräten die Informationen über den aktuellen und den zukünftigen Preis für elektrische Energie bei der Festlegung des Startzeitpunktes des Betriebsprozesses berücksichtigt werden. Der Startzeitpunkt wird hier automatisch bzw. benutzerunabhängig festgelegt, und zwar entweder mittels einer internen Steuereinrichtung des Haushaltsgerätes oder aber durch die vorgenannte Energiemanagementeinrichtung. Diese intelligente Festlegung des Startzeitpunktes erfolgt in der Regel in einem Energiesparmodus des Haushaltsgerätes, welcher durch den Benutzer aktiviert werden muss. Dies bedeutet, dass der Benutzer zunächst das zu behandelnde Gut über die Öffnung im Gerätegehäuse in den Innenraum des Haushaltsgerätes einlegen muss. Dann muss der Benutzer den Deckel schließen und den Energiesparmodus aktivieren. Das Haushaltsgerät oder aber die Energiemanagementeinrichtung bestimmt nun den optimalen bzw. günstigsten Zeitpunkt für den Start des Betriebsprozesses, nämlich vollkommen unabhängig von dem Benutzer. In der Regel wird hier das Haushaltsgerät in den so genannten Standby-Modus geschaltet und erst dann vollständig aktiviert, wenn der Betriebsprozess eingeleitet werden soll. Am Beispiel einer Waschmaschine kann dies so erfolgen: Der Benutzer öffnet die Tür (Deckel) der Waschmaschine und legt die Wäschestücke in die Wäschetrommel hinein. Der Benutzer wählt dann ein bestimmtes Waschprogramm aus und schaltet die Waschmaschine in den Energiesparmodus. Die Waschmaschine oder die Energiemanagementeinrichtung bestimmt nun den optimalen Zeitpunkt für den Start des Waschprozesses unter Berücksichtigung der empfangenen Informationen über den zukünftigen Verlauf des Preises für elektrische Energie, wobei die Waschmaschine selbst in den Standby-Modus geschaltet wird, um beim Warten auf den Start des Waschprozesses elektrische Energie zu sparen. Die Waschmaschine wird dann zu dem zuvor bestimmten Zeitpunkt aktiviert und der Waschprozess gestartet.

Eine besondere Herausforderung besteht nun darin, den Deckel des Haushaltsgerätes hinsichtlich unbeaufsichtigter Öffnung zwischen dem Zeitpunkt des Aktivierens des Energiesparmodus - also dem Zeitpunkt der Einwilligung des Benutzers in das automatische Einleiten des Betriebsprozesses - einerseits und dem eigentlichen, zeitlich verschobenen Zeitpunkt des Einleitens des Betriebsprozesses andererseits zu überwachen. Es soll also überwacht werden, ob im Standby-Modus des Haushaltsgerätes der Deckel (unbeaufsichtigt) geöffnet wird, sodass ggf. das automatische Einleiten des Betriebsprozesses später verhindert werden kann. Die heutzutage eingesetzten und aus dem Stand der Technik bekannten Verschließeinrichtungen sind dazu nur eingeschränkt geeignet, denn sie benötigen stets elektrische Energie, welche insbesondere im Standby-Modus nicht zur Verfügung steht beziehungsweise gespart werden soll. Würde man diese Verschließeinrichtungen einbauen, so würde man zusätzliche elektrische Energie im Standby-Modus verbrauchen. Dies wäre mit dem Ziel des Energiesparmodus, die elektrische Energie möglichst zu sparen,nicht vereinbar. Es soll also ein Sensor bereitgestellt werden, welcher unabhängig von anderen Komponenten des Haushaltsgerätes - insbesondere unabhängig von einem Hauptnetzteil des Haushaltsgerätes - mit elektrischer Energie versorgt wird und grundsätzlich unabhängig davon betrieben werden kann, ob das Haushaltsgerät aktiviert ist oder nicht. Allgemein gesagt, soll ein Sensor geschaffen werden, mit welchem die Überwachung des Deckels hinsichtlich unbeaufsichtigter Öffnung auch dann möglich ist, wenn das Haushaltsgerät deaktiviert ist bzw. sich im Standby-Modus befindet, also wenn die Energieversorgung des Haushaltsgeräts ausgeschaltet ist.

Die WO2001/91315 A1 beschreibt einen energieautarken Hochfrequenzsender mit einem elektromechanischen Wandler. Von dem elektromechanischen Wandler beispielsweise beim Öffnen oder Schließen von Fenstern und Türen erzeugte Energie wird dazu verwendet, um ein Identifikations- und Sensorsignal über einen Hochfrequenzsender auszustrahlen.

Aus der DE 101 50 128 A1 ist ein Sensorsystem bekannt, mit einem Sender zur drahtlosen Übermittlung von Zustands- oder Sensorsignalen und mit einem Spannungsgenerator, z.B. einem Piezoelement, zur Umwandlung nichtelektrischer Energie in elektrische Energie. Die Energie zum Betreiben des Sensorsystems und des Senders kann aus der mechanischen Bewegung der zu überwachenden Einrichtung geliefert werden. Wobei der Spannungsgenerator gleichzeitig als Sensor dienen kann.

Die DE 100 56 494 beschreibt ein Hausgerät, das mit einem verteilten Netzwerk in Verbindung steht und von einem Dienstanbieter eine Steuerungsinformation ueber das Netzwerk empfängt. Die Steuerungsinformation wird am Standort des Hausgerätes ausgewertet und umgesetzt wird.

Es ist Aufgabe der Erfindung, bei dem Haushaltsgerät der eingangs genannten Gattung einen gegenüber dem Stand der Technik verbesserten Sensor zum Erzeugen des Zustandssignals zu schaffen.

Diese Aufgabe wird erfindungsgemäß durch ein Haushaltsgerät, durch ein System sowie durch ein Verfahren mit den Merkmalen gemäß den jeweiligen unabhängigen

Patentansprüchen gelöst. Vorteilhafte und bevorzugte Ausführungen der Erfindung sind Gegenstände der abhängigen Patentansprüche, der nachfolgenden Beschreibung und der Figuren der beigefügten Zeichnung.

Ein erfindungsgemäßes Haushaltsgerät ist zur Behandlung eines Gutes ausgebildet. Das Haushaltsgerät weist ein Gerätegehäuse auf, welches eine Öffnung aufweist, über welche das zu behandelnde Gut in einen Innenraum des Haushaltsgeräts eingelegt bzw. eingeführt werden kann. An dem Gerätegehäuse ist ein Deckel bewegbar gelagert, welcher zum Verschließen der Öffnung dient. Mittels eines Sensors kann ein Zustandssignal erzeugt werden, welches eine Information über einen Zustand des Deckels beinhaltet bzw. welches den Zustand des Deckels charakterisiert. Das Zustandssignal kann von einer Empfangseinheit empfangen werden. Der Sensor umfasst ein elektrisches Druckwandelelement, an welchem eine elektrische Spannung abgegriffen werden kann, wobei der Sensor dazu ausgelegt ist, in Abhängigkeit von der elektrischen Spannung das Zustandssignal zu erzeugen. Die Empfangseinheit weist einen Datenspeicher mit einem ersten Zustandszähler, welcher zum Zählen von Öffnungsvorgängen des Deckels dient, sowie mit einem zweiten Zustandszähler zum Zählen von Schließvorgängen des Deckels aufweisen. Der erste Zustandszähler kann dann inkrementiert werden, wenn das Zustandssignal das Öffnen des Deckels signalisiert. Der zweite Zustandszähler hingegen kann dann inkrementiert werden, wenn das Zustandssignal das Schließen des Deckels signalisiert. Mit einem derartigen Datenspeicher können die Öffnungsvorgänge sowie die Schließvorgänge des Deckels im Standby-Modus des Haushaltsgerätes ohne viel Aufwand und mit wenig Energie dokumentiert werden, und eine Steuereinrichtung des Haushaltsgerätes kann nach Einschalten des Haushaltsgerätes den Inhalt des Datenspeichers auslesen. Nach dem Einschalten des Haushaltsgerätes ist somit in der Steuereinrichtung bekannt, ob im Standby-Modus der Deckel geöffnet wurde oder nicht. Ist dies der Fall, so kann der Start des Betriebsprozesses verhindert werden.

Also wird ein elektrisches Druckwandelelement eingesetzt, welches aufgrund des mechanischen Drucks eine elektrische Spannung erzeugt. In Abhängigkeit von dieser Spannung kann dann das Zustandssignal erzeugt werden, welches die Information über den Zustand des Deckels beinhaltet. Ein solches elektrisches Druckwandelelement hat insbesondere den Vorteil, dass es die elektrische Spannung erzeugen kann, mit welcher dann der Sensor versorgt und das Zustandssignal erzeugt werden können. Wird zum Erzeugen des Zustandssignals der Sensor - insbesondere ausschließlich - mit der elektrischen Spannung des Druckwandelelements versorgt, so ist dieser Sensor unabhängig von einer Versorgungsspannung des Haushaltsgeräts - also energieautark - und kann somit auch dann betrieben werden, wenn die Energieversorgung des Haushaltsgeräts deaktiviert ist bzw. sich dieses im Standby-Modus befindet. Mit dem Druckwandelelement wird außerdem eine zuverlässige und wirkungsvolle Bestimmung bzw. Überwachung des Zustands des Deckels ermöglicht.

Der Sensor erzeugt also ein Zustandssignal, welches eine Information über den Zustand des Deckels beinhaltet. Prinzipiell kann hier vorgesehen sein, dass dieses Zustandssignal einen Verriegelungszustand des Deckels charakterisiert, das heißt eine Information beinhaltet, ob der Deckel in seiner geschlossenen Stellung verriegelt oder entriegelt ist. Hier kann das elektrische Druckwandelelement beispielsweise in eine mechanische Verriegelungseinrichtung eingebaut werden. Dann erzeugt das elektrische Druckwandelelement beim Verriegeln sowie beim Entriegeln - also beim Ausüben eines mechanischen Drucks - elektrische Spannung, anhand welcher dann das Zustandssignal erzeugt werden kann, mit welchem das Entriegeln bzw. das Verriegeln des Deckels signalisiert wird.

Es erweist sich jedoch als besonders vorteilhaft, wenn das Zustandssignal eine Information über einen Öffnungszustand des Deckels beinhaltet. Dies bedeutet, dass das Zustandssignal eine Information darüber umfassen kann, ob der Deckel geschlossen oder geöffnet wird. Und zwar ist das elektrische Druckwandelelement derart angeordnet, dass die elektrische Spannung durch Öffnen (Freigeben der Öffnung) sowie durch Schließen des Deckels (Verdecken der Öffnung) erzeugt wird. Das Zustandssignal signalisiert dann das Öffnen und das Schließen des Deckels, das heißt den Öffnungsvorgang bzw. den Schließvorgang des Deckels. Bei dieser Ausführungsform kann das elektrische Druckwandelelement beispielsweise in einem Rahmen des Gerätegehäuses eingebaut sein, in welchem die Öffnung ausgebildet ist. Dann nimmt das elektrische Druckwandelelement Druckkräfte auf, die beim Öffnen des Deckels (Entlastung des Deckels) sowie beim Schließen des Deckels (Belastung) entstehen. Dies hat den Vorteil, dass der Deckel hinsichtlich unbeaufsichtigter Öffnung überwacht werden kann, und zwar insbesondere im Standby-Modus nach dem Aktivieren des Energiesparmodus durch den Benutzer.

Besonders bevorzugt ist der Sensor als batterieloser bzw. energieautarker Sensor ausgebildet, welcher zum Erzeugen des Zustandssignals alleine bzw. ausschließlich mit der elektrischen Spannung des elektrischen Druckwandelelements versorgt wird. Unter Verzicht auf einen elektrischen Energiespeicher sowie auf eine Energiezufuhr von Seiten eines Netzteils des Haushaltsgeräts wird somit der Sensor alleine mit der elektrischen Spannung versorgt, welche - insbesondere beim Schließen sowie beim Öffnen des Deckels - mittels des elektrischen Druckwandelelements erzeugt wird. Bei dieser Ausführungsform ist der Sensor somit energieautark ausgebildet, wodurch Einschränkungen durch kabelgebundene Stromversorgung oder Batterien vermieden werden. Das Zustandssignal kann somit auch dann erzeugt werden, wenn sich das Haushaltsgerät im Standby-Modus befindet bzw. seine Energieversorgung ausgeschaltet ist. Es wird außerdem elektrische Energie gespart, denn der Sensor versorgt sich quasi selbst mit der elektrischen Spannung des elektrischen Druckwandelelements.

Das elektrische Druckwandelelement kann insbesondere ein piezoelektrisches Sensorelement sein, welches zur Erzeugung der elektrischen Spannung mittels eines entsprechenden Kristalls oder einer entsprechenden Keramik den piezoelektrischen Effekt ausnutzt. Das elektrische Druckwandelelement kann insbesondere auch ein elektrodynamischer Transduktor sein, bei dem der angewendete Druck einen Permanentmagneten und eine Induktionsspule gegeneinander verschiebt, wodurch in der Induktionsspule die elektrische Spannung induziert wird.

Gemäß einer weiteren bevorzugten Ausführungsform ist das Zustandssignal ein Funksignal bzw. ein Funkdatagramm: Hier beinhaltet der Sensor einen Sender, welcher zum drahtlosen Aussenden des Zustandssignals an die Empfangseinheit ausgebildet ist, während die Empfangseinheit einen Empfänger zum drahtlosen Empfangen des Zustandssignals aufweist. Also kann der Sensor nach dem Prinzip der batterielosen Funktechnik arbeiten, indem aus der elektrischen Spannung des elektrischen Druckwandelelements direkt das Funkdatagramm erzeugt und ausgesendet wird, welches die Information über das Öffnen bzw. Schließen des Deckels beinhaltet. Der Sensor ist somit vollständig - mechanisch und elektrisch - entkoppelt von der Empfangseinheit, welche beispielsweise in eine Steuereinrichtung des Haushaltsgerätes integriert werden kann. Es erübrigt sich somit der Einsatz eines kabelgebundenen Datenübertragungskanals mit den damit verbundenen Nachteilen hinsichtlich der Kosten und des wertvollen Bauraums. Ein weiterer Vorteil dieser Ausführungsform besteht darin, dass das Funksignal gleichzeitig auch an ein externes bzw. von dem Haushaltsgerät separates Energiemanagementsystem bzw. eine Energiemanagementeinrichtung übertragen werden kann. Diese Energiemanagementeinrichtung empfängt dann die Information über den Zustand des Deckels und kann diese Information bei der Erzeugung des Steuerbefehls zum Starten des Betriebsprozesses berücksichtigen.

Der Sender kann beispielsweise zum Aussenden des Zustandssignals in einem ISM-Frequenzband (Industrial, Scientific and Medical Band) ausgebildet sein. Entsprechend kann auch die Empfangseinheit - nämlich der Empfänger der Empfangseinheit - zum Empfangen des Zustandssignals in demselben ISM-Band ausgebildet sein. Insbesondere wird hier der UHF-Frequenzbereich verwendet, zum Beispiel 433 MHz bis 440 MHz oder 868 MHz bis 870 MHz oder 888 MHz bis 889 MHz oder 902 MHz bis 928 MHz.

Also kann das Zustandssignal ein Funksignal bzw. ein Funkdatagramm sein, welches die Information über den Zustand des Deckels beinhaltet, nämlich insbesondere das Öffnen sowie das Schließen des Deckels signalisiert. Das Zustandssignal kann ein digital kodiertes Signal sein. Es kann beispielsweise die OOK-Modulation (On-Off-Keying) verwendet werden.

Neben der Information über den Zustand des Deckels kann das Zustandssignal auch eine spezifische Kennung (ID) beinhalten. Die Empfangseinheit kann dann das Zustandssignal als von dem Sensor stammend identifizieren und verarbeiten.

Der Empfänger der Empfangseinheit ist vorzugsweise eine energiesparende Überwachungseinheit (Ultra Low Power Wake-Up Unit), welche den verwendeten ISM-Frequenzbereich auf das Vorhandensein des Zustandssignals hin überwacht und dazu ausgelegt ist, das Zustandssignal (Funkdatagramm) quasi als "Aufwachsfrequenz" zu empfangen, selektiv hinsichtlich der Kennung (ID) zu dekodieren sowie als von dem Sensor stammend zu identifizieren.

Es erweist sich als besonders vorteilhaft, wenn unabhängig von anderen Komponenten des Haushaltsgeräts die Empfangseinheit mit elektrischer Energie versorgt wird. Dies bedeutet insbesondere, dass die Empfangseinheit unabhängig von der elektrischen Energie eines Netzteils des Haushaltsgeräts versorgt werden kann, also unabhängig davon, ob die Hauptenergieversorgung des Haushaltsgeräts ein- oder ausgeschaltet ist. Auch die Empfangseinheit kann somit im Standby-Modus des Haushaltsgerätes betrieben werden und das Zustandssignal empfangen und verarbeiten.

Beispielsweise umfasst die Empfangseinheit einen Energiespeicher zum Versorgen der Empfangseinheit mit elektrischer Energie, nämlich insbesondere eine Batterie und/oder einen Doppelschicht-Kondensator (einen so genannten SuperCap und/oder einen PowerCap). Durch diese flexible Lösung wird ermöglicht, dass die Empfangseinheit vollständig unabhängig von einer Energieversorgung des Haushaltsgeräts mit elektrischer Energie versorgt werden kann. Alternativ kann auch auf einen solchen Energiespeicher verzichtet werden, und die Empfangseinheit kann mit elektrischer Energie aus dem empfangenen Zustandssignal versorgt werden. Hier ist die Empfangseinheit energieautark ausgebildet und kann auch bei komplett ausgeschaltetem Haushaltsgerät über längere Zeit betrieben werden. Wie bei einem passiven RFID (Radio Frequency Identification Device) kann hier über eine Antenne die Energie von Radiowellen aufgefangen und energetisch verwendet werden. Bei einer solchen, energieautarken Empfangseinheit erübrigt sich der Einsatz eines Energiespeichers.

Die Empfangseinheit kann auch eine programmierbare Logikeinheit zum Inkrementieren der beiden Zustandszähler des Datenspeichers aufweisen. Es wird zu diesem Zwecke vorzugsweise eine CPLD-Einheit (Complex Programmable Logic Device) eingesetzt. Das Inkrementieren der Zustandszähler kann beispielsweise so aussehen, dass die genannte Überwachungseinheit (Wake-Up Unit) zwei Ausgänge aufweist, die jeweils mit einem separaten Eingang der Logikeinheit elektrisch gekoppelt sind. Wird durch das Zustandssignal das Öffnen des Deckels signalisiert, so gibt die Überwachungseinheit ein Signal an dem ersten Ausgang aus, wodurch die Logikeinheit den Zustandszähler zum Zählen von Öffnungsvorgängen des Deckels inkrementiert. Wird hingegen ein Zustandssignal empfangen, welches das Schließen des Deckels signalisiert, so kann die Überwachungseinheit ein Signal an dem zweiten Ausgang ausgeben. Durch dieses Signal wird die Logikeinheit dazu angesteuert, den zweiten Zustandszähler zu inkrementieren, welcher zum Zählen von Schließvorgängen des Deckels dient.

Wie bereits ausgeführt, kann das Haushaltsgerät einen Energiesparmodus aufweisen, in welchem der Zeitpunkt des Einleitens des Betriebsprozesses unter Berücksichtigung des zeitlichen Verlaufs des Preises für elektrische Energie bestimmt wird. Hier sind zwei Ausführungsformen sinnvoll möglich: Die Steuereinrichtung des Haushaltsgerätes kann in dem Energiesparmodus Daten mit Informationen über den zeitlichen Verlauf des Preises für elektrische Energie empfangen und unter Berücksichtigung dieser Informationen den Zeitpunkt für das Einleiten des Betriebsprozesses bestimmen. Ergänzend oder alternativ kann der Zeitpunkt für das Einleiten des Betriebsprozesses mittels der separaten Energiemanagementeinrichtung festgelegt werden, und die Steuereinrichtung des Haushaltsgeräts kann den Betriebsprozess aufgrund eines Steuerbefehls der Energiemanagementeinrichtung einleiten. Hierdurch können die Kosten für den Betriebsprozess des Haushaltsgerätes gespart werden, denn der Betriebsprozess kann zu einem Zeitpunkt gestartet werden, zu welchem die Kosten für elektrische Energie am geringsten sind. Auch im Standby-Modus des Haushaltsgerätes - zwischen dem Zeitpunkt des Aktivierens des Energiesparmodus durch den Benutzer einerseits und dem Zeitpunkt des Einleitens des Betriebsprozesses andererseits - kann der Deckel mittels des Sensors und der Empfangseinheit daraufhin überprüft werden, ob er zwischendurch geöffnet wurde oder nicht.

Die interne Steuereinrichtung kann - insbesondere vor dem Zeitpunkt des Einleitens des Betriebsprozesses - aus der Empfangseinheit, nämlich insbesondere aus dem Datenspeicher, eine Information auslesen, ob zwischen dem Zeitpunkt des Aktivierens des Energiesparmodus einerseits und dem aktuellen Zeitpunkt bzw. dem Zeitpunkt des Einleitens des Betriebsprozesses andererseits der Deckel geöffnet wurde. Wird durch die Steuereinrichtung festgestellt, dass der Deckel zwischendurch geöffnet wurde, so wird das Einleiten des Betriebsprozesses verhindert. Bei der Ausführungsform mit dem Datenspeicher einschließlich des ersten und des zweiten Zustandszählers kann dies so aussehen, dass die Steuereinrichtung die Zustände der beiden Zustandszähler ausliest und anhand eines Vergleiches der beiden Zustandszähler feststellt, ob der Deckel geöffnet ist oder nicht. Ist der Deckel geöffnet, so wird der Start des Betriebsprozesses bevorzugt unterbunden. Es wird somit verhindert, dass der Betriebsprozess bei geöffnetem Deckel gestartet wird bzw. Fehlermeldungen nach dem Start des Betriebsprozesses auftreten.

Die Empfangseinheit kann auch als ein Trigger zum Aktivieren des Haushaltsgerätes dienen: Wie bereits ausgeführt, können die Empfangseinheit sowie der Sensor unabhängig von einer Energieversorgung des Haushaltsgerätes mit elektrischer Energie versorgt werden. Sie sind bevorzugt sogar energieautark ausgebildet. Dies kann dazu genutzt werden, um beim Öffnen des Deckels durch den Benutzer das Haushaltsgerät bzw. seine Energieversorgung zu aktivieren. Und zwar kann die Empfangseinheit nach Erkennen des Öffnens des Deckels - dies anhand des Zustandssignals - ein Triggersignal ausgeben, aufgrund dessen ein elektrischer Schalter geschlossen wird, über welchen das Haushaltsgerät - und insbesondere die genannte Steuereinrichtung - mit elektrischer Energie versorgt wird. Bei dem elektrischen Schalter kann es sich um den Hauptschalter handeln, über welchen ein Hauptnetzteil des Haushaltsgerätes mit dem elektrischen Stromnetz gekoppelt wird. Eine solche automatische Einschaltfunktion (auto power-on) ist besonders benutzerfreundlich; der Benutzer braucht lediglich den Deckel zu öffnen, und das Haushaltsgerät - insbesondere auch mit einer optischen Einzeigeeinrichtung - wird eingeschaltet.

Prinzipiell kann es sich bei dem Haushaltsgerät um ein beliebiges Gerät handeln, das zur Behandlung eines Gutes dient, das über eine Öffnung im Gerätegehäuse in den Innenraum des Haushaltsgerätes eingelegt werden kann. Beispielsweise kann dies eine Geschirrspülmaschine sein. Es erweist sich jedoch als vorteilhaft, wenn das Haushaltsgerät ein Gerät zur Pflege von Wäschestücken ist, nämlich insbesondere eine Waschmaschine, ein Wäschetrockner oder aber ein Waschtrockner. Gerade solche Haushaltsgeräte besitzen nämlich oft die Funktionalität, dass der Betriebsprozess - Waschprozess oder Trocknungsprozess - unter Berücksichtigung des zeitlichen Verlaufs des Energiepreises automatisch gestartet werden kann. Gerade bei einem derartigen Haushaltsgerät zeigen sich der genannte Sensor sowie die Empfangseinheit als besonders vorteilhaft.

Ein erfindungsgemäßes System umfasst ein erfindungsgemäßes Haushaltsgerät, wie auch eine von dem Haushaltsgerät verschiedene Energiemanagementeinrichtung, welche eine Empfangseinheit zum Empfangen des Zustandssignals aufweist und dazu ausgelegt ist, in Abhängigkeit von dem Zustandssignal an das Haushaltsgerät ein Steuerbefehl abzugeben, aufgrund dessen ein Betriebsprozess des Haushaltsgerätes eingeleitet wird. Es erfolgt also eine Fernüberwachung des Zustands des Deckels des Haushaltsgerätes durch die Energiemanagementeinrichtung, und zwar im Vorfeld einer programmierten, ferngesteuerten Aktivierung des Haushaltsgerätes. Erkennt die Energiemanagementeinrichtung anhand des Zustandssignals, dass der Deckel des Haushaltsgeräts geöffnet ist, so wird die Abgabe des Steuerbefehls verhindert. Die Empfangseinheit der Energiemanagementeinrichtung kann gleich wie die vorgenannte Empfangseinheit ausgebildet sein, die mit Bezug auf das Haushaltsgerät beschrieben wurde.

Ein erfindungsgemäßes Verfahren ist zum Betreiben eines Haushaltsgerätes ausgelegt, mit welchem ein Gut behandelt wird, welches über eine in einem Gerätegehäuse ausgebildete Öffnung in einen Innenraum des Haushaltsgerätes eingelegt wird, wobei mittels eines am Gerätegehäuse bewegbar gelagerten Deckels die Öffnung verschlossen wird und mittels eines Sensors ein Zustandssignal erzeugt wird, welches eine Information über einen Zustand des Deckels beinhaltet und durch eine Empfangseinheit empfangen wird. Diese kann eine Empfangseinheit des Haushaltsgerätes und/oder eine Empfangseinheit einer Energiemanagementeinrichtung sein. Der Sensor umfasst ein elektrisches Druckwandelelement, an welchem eine elektrische Spannung abgegriffen wird, und in Abhängigkeit von der elektrischen Spannung wird das Zustandssignal erzeugt.

Die mit Bezug auf das erfindungsgemäße Haushaltsgerät vorgestellten bevorzugten Ausbildungsformen und deren Vorteile geltend entsprechend für das erfindungsgemäße System sowie für das erfindungsgemäße Verfahren.

Weitere Merkmale der Erfindung ergeben sich aus den Patentansprüchen, den Figuren der beigefügten Zeichnung und der Figurenbeschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar.

Die Erfindung wird nun anhand einzelner bevorzugter Ausführungsbeispiele, wie auch unter Bezugnahme auf die beigefügten Zeichnungen näher erläutert. Es zeigen:
- Fig. 1: in schematischer Darstellung ein System mit einem Haushaltsgerät gemäß einer Ausführungsform; und
- Fig. 2a - 2c: Flussdiagramme eines Verfahrens gemäß einer Ausführungsform.

Ein in Fig. 1 in schematischer Darstellung dargestelltes System 1 befindet sich in einem Haushalt und beinhaltet ein Haushaltsgerät 2, welches im Ausführungsbeispiel zur Pflege von Wäschestücken ausgebildet ist. Das Haushaltsgerät 2 kann eine Waschmaschine, ein Wäschetrockner oder ein Waschtrockner sein. Das System 1 umfasst außerdem eine Energiemanagementeinrichtung 3, welche zur Ansteuerung einer Vielzahl von Haushaltsgeräten im Haushalt ausgebildet ist.

Die Energiemanagementeinrichtung 3 kommuniziert - etwa über das Internet oder aber ein anderes Datennetz - mit dem Energieanbieter. Die Energiemanagementeinrichtung 3 empfängt Daten mit Informationen über den zeitlichen Verlauf des Preises für elektrische Energie. Die Energiemanagementeinrichtung 3 kennt somit sowohl den aktuellen Preis für elektrische Energie als auch den zukünftigen Preis, und zwar für ein bestimmtes, nachfolgendes Zeitintervall. Diese Informationen können in der Energiemanagementeinrichtung 3 beispielsweise in Form einer Tabelle vorliegen.

Die Energiemanagementeinrichtung 3 kann zum Beispiel ein so genannter "intelligenter Stromzähler" sein. Ein derartiger Stromzähler ist dann an das elektrische Stromnetz ("Smart Grid") angeschlossen.

Die Energiemanagementeinrichtung 3 kann unter Berücksichtigung der Informationen über den Preis der elektrischen Energie einen Zeitpunkt festlegen, zu welchem ein Betriebsprozess - Waschprozess oder Trocknungsprozess - des Haushaltsgerätes 2 gestartet werden soll. Und zwar bestimmt die Energiemanagementeinrichtung 3 diesen Zeitpunkt derart, dass die Kosten des Betriebsprozesses für elektrische Energie am geringsten sind. Der Start des Betriebsprozesses zu diesem zuvor bestimmten Zeitpunkt kann derart erfolgen, dass die Energiemanagementeinrichtung 3 einen Steuerbefehl an das Haushaltsgerät 2 übermittelt, aufgrund dessen der Betriebsprozess eingeleitet wird. Diese Datenübertragung zwischen der Energiemanagementeinrichtung 3 einerseits und dem Haushaltsgerät 2 andererseits kann entweder drahtgebunden - z. B. über das Stromnetz (Power Line Communication) - oder aber drahtlos erfolgen, etwa über einen Router.

Zur Steuerung von Betriebsprozessen bzw. Betriebsabläufen des Haushaltsgerätes 2 beinhaltet dieses eine zentrale Steuereinrichtung 4, welche beispielsweise einen Mikrocontroller, einen digitalen Signalprozessor sowie einen Speicher beinhalten kann. In der Steuereinrichtung 4 können bekanntlich eine Vielzahl von Betriebsprogrammen abgelegt bzw. abgespeichert sein, welche zur Steuerung der Betriebsabläufe beim Ausführen eines Betriebsprozesses dienen. Der Benutzer kann hier in herkömmlicher Weise eines dieser Betriebsprogramme auswählen, nämlich mithilfe einer nicht näher dargestellten Bedieneinrichtung.

Das Haushaltsgerät 2 weist ein Gerätegehäuse 5 auf, in welchem eine Öffnung 6 ausgebildet ist, und zwar an einer Frontwand 7. Durch diese Öffnung 6 hindurch können die Wäschestücke in eine im Innenraum des Haushaltsgerätes 2 angeordnete Wäschetrommel eingelegt werden. Die Öffnung 6 kann mittels eines Deckels 8 verschlossen werden, welcher an dem Gerätegehäuse 5 schwenkbar gelagert ist. Der Deckel 8 ist zwischen einer Schließstellung, in welcher er die Öffnung 6 verdeckt, und einer Freigabestellung beweglich, in welcher die Öffnung 6 freigegeben ist und die Wäschestücke in den Innenraum des Haushaltsgeräts 2 eingelegt werden können.

Das Haushaltsgerät 2 weist einen Energiesparmodus auf, in welchem der Betriebsprozess unter Berücksichtigung der Kosten für elektrische Energie eingeleitet wird. Dies kann so aussehen: Der Benutzer öffnet zunächst den Deckel 8 und legt die Wäschestücke in die Wäschetrommel hinein, nämlich durch die Öffnung 6 hindurch. Der Benutzer schließt nun den Deckel 8 und wählt ein gewünschtes Betriebsprogramm für den Betriebsprozess aus der Vielzahl von abgespeicherten Betriebsprogrammen aus. Der Benutzer hat nun die Möglichkeit, den Betriebsprozess entweder sofort - durch Betätigen eines Bedienelements - zu starten oder aber das Haushaltsgerät 2 in den Energiesparmodus zu schalten. Dieser Energiesparmodus kann ebenfalls mithilfe eines separaten Bedienelements aktiviert werden. Wird der Energiesparmodus aktiviert, so sendet die Steuereinrichtung 4 eine Information an die Energiemanagementeinrichtung 3, dass der Energiesparmodus aktiviert ist und die Energiemanagementeinrichtung 3 den Zeitpunkt für den Start des Betriebsprozesses bestimmen soll. Nun kann die Steuereinrichtung 4 das Haushaltsgerät 2 in einen Standby-Modus schalten, in welchem grundsätzlich alle elektrischen Verbraucher des Haushaltsgeräts 2 und die Energieversorgung ausgeschaltet sind. Die Energiemanagementeinrichtung 3 überwacht nun die Energiekosten und bestimmt den Zeitpunkt für den Start des Betriebsprozesses. Soll der Betriebsprozess gestartet werden, so erfolgt eine ferngesteuerte Aktivierung des Haushaltsgeräts 2 mittels der Energiemanagementeinrichtung 3, und die Energiemanagementeinrichtung 3 sendet an die Steuereinrichtung 4 einen Steuerbefehl, aufgrund dessen der Betriebsprozess gestartet wird. Die Aktivierung des Haushaltsgeräts 2 kann beispielsweise so aussehen, dass die Energiemanagementeinrichtung 3 einen elektrischen Schalter schließt, über welchen die Steuereinrichtung 4 mit elektrischer Energie versorgt wird. Alternativ kann im Haushaltsgerät 2 ein (nicht dargestellter) Empfänger vorgesehen sein, welcher im Standby-Modus überwacht, ob der Steuerbefehl seitens der Energiemanagementeinrichtung 3 vorliegt oder nicht. Dieser Empfänger kann dann die Steuereinrichtung 4 aktivieren.

Ein Ziel des Standby-Modus und des Energiesparmodus ist es, elektrische Energie bzw. die Kosten zu sparen. Mit diesem Ziel wäre nicht vereinbar, wenn zur Überwachung des Deckels 8 hinsichtlich unbeaufsichtigter Öffnung im Energiesparmodus die aus dem Stand der Technik bekannten und heutzutage eingesetzten Einrichtungen eingesetzt werden würden, die kontinuierlich elektrische Energie verbrauchen. Aus diesem Grund wird zur Überwachung des Öffnungszustands des Deckels 8 eine Einrichtung eingesetzt, die unabhängig von der Energieversorgung des Haushaltsgeräts 2 bzw. der Steuereinrichtung 4 betrieben werden kann, und insbesondere energieautark ausgebildet ist. Diese Einrichtung beinhaltet einen Sensor 9 einerseits sowie eine Empfangseinheit 10 andererseits, welche in die Steuereinrichtung 4 integriert sein kann.

Der energieautarke Sensor 9 ist in einem Rahmen im Bereich der Öffnung 6 des Gerätegehäuses 5 angeordnet, und zwar in einem Bereich, welcher im geschlossenen Zustand des Deckels 8 mit diesem in Kontakt steht. Der Sensor 9 beinhaltet ein elektrisches Druckwandelelement, insbesondere ein piezoelektrisches Sensorelement oder einen elektrodynamischen Transduktor, welches beim Öffnen und beim Schließen des Deckels 8 (beim Entlasten bzw. Belasten des Rahmens) eine elektrische Spannung erzeugt. Der batterielose Sensor 9 beinhaltet auch einen Sender, welcher aus der elektrischen Spannung des piezoelektrischen Sensorelements direkt ein Zustandssignal erzeugt, welches den Zustand des Deckels 8 charakterisiert. Weil die elektrische Spannung durch Schließen sowie durch Öffnen des Deckels 8 erzeugt wird, signalisiert das Zustandssignal das Öffnen bzw. das Schließen des Deckels 8. Das Zustandssignal ist - wie in Fig. 1 mit dem Bezugszeichen 11 angedeutet ist - ein Funksignal bzw. ein Funkdatagramm, welches auch eine Kennung (ID) beinhaltet. Das Zustandssignal umfasst also einerseits die spezifische Kennung des Sensors 9 sowie andererseits auch die Information, dass der Deckel 8 geschlossen bzw. geöffnet wird. Der Sender des Sensors 9 kann eine Antenne beinhalten, welche zum drahtlosen Aussenden bzw. Abstrahlen des Zustandssignals als elektromagnetische Welle ausgebildet ist.

Das Zustandssignal wird also alleine aus der elektrischen Spannung des elektrischen Druckwandelelements erzeugt, ohne dass zusätzliche Energiequellen verwendet werden.

Das Zustandssignal wird dabei in einem ISM-Frequenzband (Industrial, Scientific and Medical Band) erzeugt, wobei hier vorzugsweise ein UHF-Frequenzband zwischen 100 MHz und 1 GHz verwendet wird.

Zum Empfangen des Zustandssignals 11 beinhaltet das Haushaltsgerät 2 die genannte Empfangseinheit 10, welche in die Steuereinrichtung 4 integriert sein kann. Der Übersicht halber ist der Aufbau der Empfangseinheit 10 in Fig. 1 neben dem Haushaltsgerät 2 schematisch und vergrößert dargestellt. Die Empfangseinheit 10 beinhaltet einen Empfänger 12 mit einer Antenne 13 zum drahtlosen Empfangen des Zustandssignals 11. Der Empfänger 12 ist mit einer Logikeinheit 14 elektrisch gekoppelt, die mit einem Datenspeicher 15 verbunden ist. Der Empfänger 12 ist eine energiesparende Überwachungseinheit (ultra low power wake-up), welche das verwendete ISM-Frequenzband auf das Vorhandensein des Zustandssignals 11 überwacht. Für die Versorgung des Empfängers 12 mit elektrischer Energie kommen vorliegend zwei Ausführungsformen in Betracht: Zum einen kann ein elektrischer Energiespeicher 16 in der Empfangseinheit 10 vorgesehen sein, und der Empfänger 12 kann mit elektrischer Energie aus dem Energiespeicher 16 versorgt werden. Der Energiespeicher 16 kann eine Batterie und/oder ein Doppelschicht-Kondensator sein. Zum anderen kann jedoch vorgesehen sein, dass die gesamte Empfangseinheit 10 energieautark ausgebildet ist und mit elektrischer Energie aus dem elektromagnetischen Zustandssignal 11 versorgt wird. Wird das Zustandssignal 11 über die Antenne 13 empfangen, so kann die im Zustandssignal vorhandene elektrische Energie aufgefangen und zum Beschreiben des Datenspeichers 15 genutzt werden.

Die Logikeinheit 14 ist eine programmierbare CPLD-Einheit (Complex Programmable Logic Device), welche zum Beschreiben des Datenspeichers 15 dient. Der Datenspeicher 15 beinhaltet zwei Zustandszähler, nämlich einen ersten Zustandszähler 17 sowie einen zweiten Zustandszähler 18. Der erste Zustandszähler 17 dient zum Zählen der Öffnungsvorgänge des Deckels 8, während der zweite Zustandszähler 18 zum Zählen der Schließvorgänge des Deckels 8 dient. Obwohl in Fig. 1 der Übersicht halber lediglich ein einziger Ausgang des Empfängers 12 dargestellt ist, kann dieser Empfänger 12 zwei Ausgänge aufweisen. Der Empfänger 12 kann so ausgebildet sein, dass er an einem ersten der Ausgänge ein Signal an die Logikeinheit 14 bereitstellt, wenn das Zustandssignal das Öffnen des Deckels 8 signalisiert. Signalisiert das Zustandssignal hingegen das Schließen des Deckels 8, so gibt der Empfänger 12 ein Signal an dem zweiten Ausgang aus. Auch die Logikeinheit 14 kann zwei Eingänge aufweisen, wobei der erste Eingang mit dem ersten Ausgang des Empfängers 12 und der zweite Eingang mit dem zweiten Ausgang des Empfängers 12 verbunden sind. Empfängt die Logikeinheit 14 das Signal am ersten Eingang, so inkrementiert sie den ersten Zustandszähler 17 für die Öffnungsvorgänge des Deckels 8. Wird hingegen durch die Logikeinheit 14 ein Signal am zweiten Eingang empfangen, so wird der zweite Zustandszähler 18 inkrementiert.

Auch im Standby-Modus bzw. im Energiesparmodus des Haushaltsgeräts 2 werden somit die Öffnungsvorgänge sowie Schließvorgänge des Deckels 8 erfasst, und zwar mithilfe der Zustandszähler 17, 18. Wird nun von der Steuereinrichtung 4 ein Steuerbefehl von der Energiemanagementeinrichtung 3 empfangen, aufgrund dessen der Betriebsprozess eingeleitet werden soll, so kann die Steuereinrichtung 4 überprüfen, ob der Deckel 8 geöffnet oder geschlossen ist. Und zwar kann die Steuereinrichtung 4 die beiden Zustandszähler 17, 18 auslesen und anhand eines Vergleiches der beiden Zustandszähler 17, 18 erkennen, ob der Deckel 8 geschlossen oder geöffnet ist. Ist der Deckel 8 geöffnet, so verhindert die Steuereinrichtung 4 den Start des Betriebsprozesses.

Ergänzend oder alternativ kann eine derartige Empfangseinheit 10' auch in die Energiemanagementeinrichtung 3 integriert werden. In diesem Falle erkennt die Energiemanagementeinrichtung 3 bereits im Vorfeld - also vor der Übermittlung des Steuerbefehls an die Steuereinrichtung 4 -, ob der Deckel 8 geöffnet oder geschlossen ist. Wird durch die Energiemanagementeinrichtung 3 erkannt, dass der Deckel 8 geöffnet ist, so kann eine entsprechende Information an den Benutzer ausgegeben werden, sodass der Benutzer über den geöffneten Zustand des Deckels 8 informiert wird. Die Übermittlung des Steuerbefehls an die Steuereinrichtung 4 wird solange verhindert, bis der Deckel 8 wieder geschlossen wird.

Die Empfangseinheit 10 kann auch die Funktion eines Triggers haben: Wird durch den Empfänger 12 das Zustandssignal empfangen, welches das Öffnen des Deckels 8 signalisiert, so kann der Empfänger 12 - beispielsweise an dem genannten ersten Ausgang - ein Triggersignal bereitstellen, aufgrund dessen ein elektrischer Schalter geschlossen wird, über welchen das Haushaltsgerät 2 mit elektrischer Energie versorgt bzw. mit dem elektrischen Stromnetz gekoppelt wird. Nach Öffnen des Deckels 8 im Standby-Modus bzw. im Energiesparmodus wird somit das Haushaltsgerät 2 aktiviert. Der Benutzer erhält durch eine solche automatische Einschaltfunktion die Möglichkeit, die zuvor gewählten Einstellungen - etwa das gewählte Betriebsprogramm - zu verändern. Dass der Empfänger 12 das Triggersignal zur Aktivierung der Energieversorgung des Haushaltsgeräts 2 abgibt, ist in Fig. 1 anhand einer Pfeildarstellung 19 dargestellt. Aufgrund dieses Triggersignals kann ein elektrischer Schalter geschlossen werden, welcher ein Netzteil des Haushaltsgeräts 2 mit dem elektrischen Stromnetz verbindet.

Dieses Triggersignal kann auch weitere Funktionen im Haushaltsgerät 2 auslösen. Beispielsweise kann eine optische Anzeigeeinrichtung angesteuert werden, mit welcher der geöffnete Zustand des Deckels 8 dem Benutzer optisch signalisiert wird.

In den Figuren 2a bis 2c sind Flussdiagramme eines Verfahrens gemäß einer Ausführungsform der Erfindung dargestellt. Dabei veranschaulicht Fig. 2a ein Flussdiagramm der Funktionsweise des Sensors 9, welche in den Rahmen des Gerätegehäuses 5 eingebaut ist. Fig. 2b veranschaulicht ein Flussdiagramm der Funktionsweise der Empfangseinheit 10, 10', und Fig. 2c veranschaulicht ein Flussdiagramm der Funktionsweise der Steuereinrichtung 4 des Haushaltsgeräts 2.

Bezugnehmend auf Fig. 2a wird in einem Schritt S101 der Deckel 8 durch den Benutzer geöffnet. Durch dieses Öffnen induziert das elektrische Druckwandelelement die elektrische Spannung, und es wird das Zustandssignal erzeugt, welches ein Funksignal ist und die Kennung des Sensors 9 sowie die Information beinhaltet, dass der Deckel 8 geöffnet wurde. Dieses Zustandssignal wird in einem Schritt S102 erzeugt und ausgesendet. In einem weiteren Schritt S103 wird der Deckel 8 durch den Benutzer geschlossen. Somit wird noch einmal die elektrische Spannung am elektrischen Druckwandelelement induziert, und der Sender des Sensors 9 erzeugt in Schritt S104 das Zustandssignal, welches nunmehr neben der spezifischen Kennung auch eine Information beinhaltet, dass der Deckel 8 geschlossen wurde. Das Verfahren kehrt dann zum ersten Schritt S101 zurück, wenn der Deckel 8 wieder geöffnet wird.

Bezugnehmend auf Fig. 2b werden zunächst in der Empfangseinheit 10, 10' die Zustandszähler 17, 18 zurückgesetzt (es erfolgt ein Reset der Zustandszähler 17, 18). Diese Zurücksetzung erfolgt im Schritt S201. In einem weiteren Schritt S202 empfängt der Empfänger 12 der Empfangseinheit 10, 10' ein Zustandssignal des Sensors 9. Im Schritt S203 dekodiert der Empfänger 12 zunächst selektiv das Zustandssignal hinsichtlich der Kennung und überprüft, ob die Kennung von dem Sensor 9 stammt oder nicht. Ergibt die Überprüfung der empfangenen Kennung, dass diese mit einer gespeicherten, spezifischen Kennung nicht übereinstimmt, so kehrt das Verfahren wieder zu einem Schritt S201', in welchem der Empfänger 12 fortlaufend den verwendeten Frequenzbereich auf das Vorhandensein eines Zustandssignals überprüft. Wird im Schritt S203 hingegen die Kennung als korrekt beurteilt, so geht das Verfahren zu einem weiteren Schritt S204 über, in welchem der Empfänger 12 überprüft, ob das empfangene Zustandssignal ein Schließen oder aber ein Öffnen des Deckels 8 signalisiert. Wird ein Schließen des Deckels 8 signalisiert, so bewirkt der Empfänger 12 unter Vermittlung der Logikeinheit 14, dass der zweite Zustandszähler 18 inkrementiert wird, nämlich in einem Schritt S205. Dann kehrt das Verfahren wieder zum Schritt S201' zurück, in welchem der Empfänger 12 überwacht, ob ein Zustandssignal vorliegt oder nicht. Wird im Schritt S204 festgestellt, dass das empfangene Zustandssignal ein Öffnen des Deckels 8 signalisiert, so wird in einem Schritt S206 der erste Zustandszähler 17 des Datenspeichers 15 inkrementiert. Gleichzeitig wird in einem weiteren Schritt S207 das genannte Triggersignal vom Empfänger 12 ausgegeben, sodass die Steuereinrichtung 4 mit elektrischer Energie versorgt wird und das Haushaltsgerät 2 aktiviert wird. Dann kehrt das Verfahren wieder zum Schritt S201' zurück. Alternativ - wie mit der Linie 208 in Fig. 2b dargestellt ist, kann auf die automatische Einschaltfunktion bzw. auf die Abgabe des Triggersignals verzichtet werden, und das Verfahren kann gleich zum Schritt S201' zurückkehren, ohne dass der Schritt S207 durchgeführt wird.

Bezugnehmend nun auf Fig. 2c wird in einem Schritt S301 die Steuereinrichtung 4 des Haushaltsgeräts 2 vom Standby-Modus aktiviert. Diese Aktivierung kann entweder aufgrund des Triggersignals (siehe Schritt S207) oder aber aufgrund eines Signals der Energiemanagementeinrichtung 3 oder zeitgesteurt erfolgen. Die Steuereinrichtung 4 empfängt auch ein Steuerbefehl, dass der Betriebsprozess gestartet werden soll. Das Verfahren geht nun zu einem Schritt S302 über, in welchem die Steuereinrichtung 4 die Zustände der Zustandszähler 17, 18 aus dem Datenspeicher 15 ausliest. In einem nachfolgenden Schritt S303 überprüft die Steuereinrichtung 4, ob der Deckel 8 geöffnet wurde oder nicht. Ist der Deckel 8 geöffnet, so endet das Verfahren in einem Schritt S304, in welchem die Steuereinrichtung 4 einen unsicheren Zustand des Deckels 8 feststellt. Hier kann beispielsweise eine akustische und/oder optische Warnung ausgegeben werden, mit welcher der Benutzer über den geöffneten Zustand des Deckels 8 informiert wird. Ergibt die Prüfung in Schritt S303 hingegen, dass der Deckel 8 geschlossen ist, so wird in einem weiteren Schritt S305 der Betriebsprozess des Haushaltsgerätes 2 gestartet. Das Verfahren endet dann oder kehrt wieder zu dem Schritt S302 zurück.

Zusammenfassend wird ein System 1 geschaffen, bei welchem der Sensor 9 weder eine Stromversorgung noch eine Verkabelung oder einen Messumformer für die Generierung von Funknachrichten benötigt. Die Lösung ist dabei besonders wartungsarm und langlebig. Die Überwachung des Zustands des Deckels 8 ist auch bei komplett ausgeschaltetem Haushaltsgerät 2 gewährleistet. Die Empfangseinheit 10, 10' kann nur mithilfe von Batterien und/oder Doppelschicht-Kondensatoren betrieben werden. Das ermöglicht ein auch den Sicherheitsanforderungen entsprechendes ferngesteuertes Aktivieren des Haushaltsgerätes 2 aus dem Standby-Modus mit einem nachfolgend möglichen automatischen Start des Betriebsprozesses. Die Überwachung - und ggf. auch eine Anzeige - des Zustands des Deckels 8 ist auch bei komplett ausgeschaltetem Haushaltsgerät 2 durch die entfernte, in Funk-Reichweite befindliche Energiemanagementeinrichtung 3 möglich, die ggf. über entsprechende kompatible Empfangseinheit 10' verfügt.

Das beschriebene System 1 umfassend den Sensor 9 und die Empfangseinheit 10 und/oder 10' ist auch außerhalb des hier beschriebenen Anwendungsfalles der intelligenten Stromnetze ("Smart Grid") einsetzbar. Und zwar kann das vorgeschlagene System auch für eine herkömmliche Überwachung des Verriegelungszustands des Deckels 8 sowohl im aktivierten als auch im Standby-Zustand des Haushaltsgerätes 2 - während der Abarbeitung von Wasch- oder Trocknungsprozessen bzw. während des Standby-Modus - eingesetzt werden. Die Stromversorgung für die Empfangseinheit 10 könnte in diesem Falle über die Niederspannungsversorgung der Controll- und Bedien-Elektronikbaugruppe erfolgen.

### Bezugszeichenliste

- 1: System
- 2: Haushaltsgerät
- 3: Energiemanagementeinrichtung
- 4: Steuereinrichtung
- 5: Gerätegehäuse
- 6: Öffnung
- 7: Frontwand
- 8: Deckel
- 9: Sensor mit elektrischem Druckwandelelement
- 10: Empfangseinheit
- 10': Empfangseinheit
- 11: Zustandssignal
- 12: Empfänger
- 13: Antenne
- 14: Logikeinheit
- 15: Datenspeicher
- 16: Energiespeicher
- 17: Zustandszähler
- 18: Zustandszähler

## Patentansprüche

1. Haushaltsgerät (2) zur Behandlung eines Gutes, mit einem Gerätegehäuse (5) mit einer Öffnung (6), über welche das Gut in einen Innenraum des Haushaltsgeräts (2) einlegbar ist, mit einem am Gerätegehäuse (5) bewegbar gelagerten Deckel (8) zum Verschließen der Öffnung (6), mit einem Sensor (9) zum Erzeugen eines Zustandssignals (11), welches eine Information über einen Zustand des Deckels (8) beinhaltet, und mit einer Empfangseinheit (10) zum Empfangen des Zustandssignals (11), wobei der Sensor (9) ein elektrisches Druckwandelelement umfasst, an welchem eine elektrische Spannung abgreifbar ist, und der Sensor (9) in Abhängigkeit von der elektrischen Spannung das Zustandssignal (11) erzeugt, wobei das elektrische Druckwandelelement derart angeordnet ist, dass das Druckwandelelement die elektrische Spannung durch Öffnen und durch Schließen des Deckels (8) erzeugt, wobei das Zustandssignal (11) das Öffnen und das Schließen des Deckels (8) signalisiert, **dadurch gekennzeichnet, dass** die Empfangseinheit (10) einen Datenspeicher (15) mit einem ersten Zustandszähler (17) zum Zählen von Öffnungsvorgängen des Deckels (8) sowie mit einem zweiten Zustandszähler (18) zum Zählen von Schließvorgängen des Deckels (8) aufweist und dazu ausgelegt ist, den ersten Zustandszähler (17) zu inkrementieren, wenn das Zustandssignal (11) das Öffnen des Deckels (8) signalisiert, und den zweiten Zustandszähler (18) zu inkrementieren, wenn das Zustandssignal (11) das Schließen des Deckels (8) signalisiert.

2. Haushaltsgerät (2) nach Anspruch 1, **dadurch gekennzeichnet, dass** der Sensor (9) energieautark ausgebildet ist, so dass er zum Erzeugen des Zustandssignals (11) alleine mit der elektrischen Spannung des elektrischen Druckwandelelements versorgt ist.

3. Haushaltsgerät (2) nach einem der vorhergehenden Ansprüche, **dadurch gekennzeichnet, dass** das elektrische Druckwandelelement ein piezoelektrisches Element oder ein elektrodynamischer Transduktor ist

4. Haushaltsgerät (2) nach einem der vorhergehenden Ansprüche, **dadurch gekennzeichnet, dass** der Sensor (9) einen Sender zum drahtlosen Aussenden des Zustandssignals (11) an die Empfangseinheit (10) aufweist und die Empfangseinheit (10) einen Empfänger (12) zum drahtlosen Empfangen des Zustandssignals (11) aufweist.

5. Haushaltsgerät (2) nach Anspruch 4, **dadurch gekennzeichnet, dass** der Sender zum Aussenden des Zustandssignals (11) in einem ISM-Frequenzband ausgebildet ist.

6. Haushaltsgerät (2) nach einem der vorhergehenden Ansprüche, **dadurch gekennzeichnet, dass** unabhängig von anderen Komponenten des Haushaltsgeräts (2) die Empfangseinheit (10) mit elektrischer Energie versorgt ist.

7. Haushaltsgerät (2) nach Anspruch 6, **dadurch gekennzeichnet, dass**
- die Empfangseinheit (10) einen Energiespeicher (16) zum Versorgen der Empfangseinheit (10) mit elektrischer Energie, insbesondere eine Batterie und/oder einen Doppelschicht-Kondensator, umfasst oder
- die Empfangseinheit (10) energiespeicherfrei ausgebildet ist und mit elektrischer Energie aus dem empfangenen Zustandssignal (11) versorgt ist.

8. Haushaltsgerät (2) nach einem der vorhergehenden Ansprüche, **dadurch gekennzeichnet, dass** das Haushaltsgerät (2) eine Steuereinrichtung (4) umfasst, die dazu ausgelegt ist, in einem von einem Benutzer aktivierbaren Energiesparmodus des Haushaltsgeräts (2):
- Daten mit Informationen über einen zeitlichen Verlauf des Preises für elektrische Energie zu empfangen und unter Berücksichtigung dieser Informationen einen Zeitpunkt für das Einleiten eines Betriebsprozesses des Haushaltsgeräts (2) zu bestimmen, in welchem das Gut durch das Haushaltsgerät (2) behandelt wird, und/oder
- den Betriebsprozess aufgrund eines Steuerbefehls einer vom Haushaltsgerät (2) separaten Energiemanagementeinrichtung (3) einzuleiten, wobei die Steuereinrichtung ferner dazu ausgelegt ist, zwischen dem Zeitpunkt des Aktivierens des Energiesparmodus durch den Benutzer einerseits und dem Zeitpunkt des Einleitens des Betriebsprozesses andererseits, den Deckel mittels des Sensors und der Empfangseinheit daraufhin zu überprüfen, ob er zwischendurch geöffnet wurde oder nicht.

9. Haushaltsgerät (2) nach Anspruch 8, **dadurch gekennzeichnet, dass** die Steuereinrichtung (4) dazu ausgelegt ist,
- aus der Empfangseinheit (10) eine Information auszulesen, ob zwischen dem Zeitpunkt des Aktivierens des Energiesparmodus und dem aktuellen Zeitpunkt der Deckel (8) geöffnet wurde, und
- falls der Deckel (8) geöffnet ist, das Einleiten des Betriebsprozesses zu verhindern.

10. Haushaltsgerät (2) nach einem der vorhergehenden Ansprüche, **dadurch gekennzeichnet, dass** die Empfangseinheit (10) dazu ausgelegt ist, nach Erkennen des Öffnens des Deckels (8) ein Triggersignal auszugeben, aufgrund dessen ein elektrischer Schalter geschlossen wird, über welchen das Haushaltsgerät (2) mit elektrischer Energie versorgt ist.

11. Haushaltsgerät (2) nach einem der vorhergehenden Ansprüche, **dadurch gekennzeichnet, dass** das Haushaltsgerät (2) ein Gerät zur Pflege von Wäschestücken ist.

12. System (1) mit einem Haushaltsgerät (2) nach einem der vorhergehenden Ansprüche und mit einer zentralen, von dem Haushaltsgerät (2) verschiedenen Energiemanagementeinrichtung (3), welche die Informationen über die Kosten der elektrischen Energie empfangen und verarbeiten kann, und welche an einzelne Haushaltsgeräte Steuerbefehle abgeben kann, aufgrund deren der jeweilige Betriebsprozess eingeleitet wird, und zwar zu einem zuvor unter Berücksichtigung der Energiekosten bestimmten Zeitpunkt, wobei die Energiemanagementeinrichtung (3) eine Empfangseinheit (10') zum Empfangen des Zustandssignals (11) aufweist und dazu ausgelegt ist, abhängig von dem Zustandssignal (11) an das Haushaltsgerät (2) einen Steuerbefehl abzugeben, aufgrund dessen ein Betriebsprozess des Haushaltsgeräts (2), in welchem das Gut durch das Haushaltsgerät (2) behandelt wird, eingeleitet wird.

13. Verfahren zum Betreiben eines Haushaltsgeräts (2), mit welchem ein Gut behandelt wird, welches über eine in einem Gerätegehäuse (5) ausgebildete Öffnung (6) in einen Innenraum des Haushaltsgeräts (2) eingelegt wird, wobei mittels eines am Gerätegehäuse (5) bewegbar gelagerten Deckels (8) die Öffnung (6) verschlossen wird und mittels eines Sensors (9) ein Zustandssignal (11) erzeugt wird, welches eine Information über einen Zustand des Deckels (8) beinhaltet und durch eine Empfangseinheit (10, 10') empfangen wird, wobei der Sensor (9) ein elektrisches Druckwandelelement umfasst, an welchem eine elektrische Spannung abgegriffen wird, und in Abhängigkeit von der elektrischen Spannung das Zustandssignal (11) erzeugt wird, wobei das elektrische Druckwandelelement derart angeordnet ist, dass das Druckwandelelement die elektrische Spannung durch Öffnen und durch Schließen des Deckels (8) erzeugt, wobei das Zustandssignal (11) das Öffnen und das Schließen des Deckels (8) signalisiert, **dadurch gekennzeichnet, dass** die Empfangseinheit (10) einen Datenspeicher (15) mit einem ersten Zustandszähler (17) zum Zählen von Öffnungsvorgängen des Deckels (8) sowie mit einem zweiten Zustandszähler (18) zum Zählen von Schließvorgängen des Deckels (8) aufweist und dazu ausgelegt ist, den ersten Zustandszähler (17) zu inkrementieren, wenn das Zustandssignal (11) das Öffnen des Deckels (8) signalisiert, und den zweiten Zustandszähler (18) zu inkrementieren, wenn das Zustandssignal (11) das Schließen des Deckels (8) signalisiert.

## Claims

1. Domestic appliance (2) for processing a goods item, having an appliance housing (5) with an opening (6), by way of which the goods item can be introduced into an interior of the domestic appliance (2), having a lid (8) mounted on the appliance housing (5) in a movable manner for closing off the opening (6), having a sensor (9) for generating a status signal (11), which contains an item of information regarding the status of the lid (8), and with a receiving unit (10) for receiving the status signal (11), wherein the sensor (9) comprises an electrical pressure transducer element, at which an electrical voltage can be tapped, and the sensor (9) generates the status signal (11) as a function of the electrical voltage, wherein the electrical pressure transducer element is arranged such that the pressure transducer element generates the electrical voltage by opening and by closing the lid (8), wherein the status signal (11) signals the opening and the closing of the lid (8), **characterised in that** the receiving element (10) has a data store (15) with a first status counter (17) for counting opening procedures of the lid (8) and also with a second status counter (18) for counting closing procedures of the lid (8) and is designed to increment the first status counter (17) when the status signal (11) signals the opening of the lid (8) and to increment the second status counter (18) when the status signal (11) signals the closing of the lid (8).

2. Domestic appliance (2) according to claim 1, **characterised in that** the sensor (8) is embodied to be energy-self-sufficient, so that it is only supplied with the electrical voltage of the electrical pressure transducer element in order to generate the status signal (11).

3. Domestic appliance (2) according to one of the preceding claims, **characterised in that** the electrical pressure transducer element is a piezoelectric element or an electrodynamic transductor.

4. Domestic appliance (2) according to one of the preceding claims, **characterised in that** the sensor (9) has a transmitter for wirelessly transmitting the status signal (11) to the receiving unit (10) and the receiving unit (10) has a receiver (12) for wirelessly receiving the status signal (11).

5. Domestic appliance (2) according to claim 4, **characterised in that** the transmitter is embodied for transmitting the status signal (11) in an ISM frequency band.

6. Domestic appliance (2) according to one of the preceding claims, **characterised in that** the receiving unit (10) is supplied with electrical energy independently from other components of the domestic appliance (2).

7. Domestic appliance (2) according to claim 6, **characterised in that**
- the receiving unit (10) comprises an energy store (16) for supplying the receiving unit (10) with electrical energy, in particular a battery and/or a dual-layer capacitor, or
- the receiving unit (10) is embodied without an energy store and is supplied with electrical energy from the received status signal (11).

8. Domestic appliance (2) according to one of the preceding claims, **characterised in that** the domestic appliance (2) comprises a control device (4), which is designed, in an energy-saving mode of the domestic appliance (2) which can be activated by a user:
- to receive data with information regarding a characteristic over time of the price for electrical energy and, taking into consideration said information, to determine a point in time for initiating an operating process of the domestic appliance (2) in which the goods item is processed by the domestic appliance (2), and/or
- to initiate the operating process on the basis of a control command of an energy management device (3) separate from the domestic appliance (2), wherein the control device is further designed to check, between the point in time of the user activating the energy-saving mode on the one hand and the point in time of initiating the operating process on the other hand, the lid by means of the sensor and the receiving unit as to whether or not it has been opened in the meantime.

9. Domestic appliance (2) according to claim 8, **characterised in that** the control device (4) is designed
- to read out an item of information from the receiving unit (10) as to whether the lid (8) has been opened between the point in time of the activation of the energy-saving mode and the current point in time, and
- if the lid (8) is open, to prevent the initiation of the operating process.

10. Domestic appliance (2) according to one of the preceding claims, **characterised in that** the receiving unit (10) is designed to output a trigger signal after detecting the opening of the lid (8), on the basis of which an electrical switch is closed, by way of which the domestic appliance (2) is supplied with electrical energy.

11. Domestic appliance (2) according to one of the preceding claims, **characterised in that** the domestic appliance (2) is an appliance for the treatment of laundry items.

12. System (1) with a domestic appliance (2) according to one of the preceding claims and with a central energy management device (3) different from the domestic appliance (2), which can receive and process the information regarding the costs of electrical energy, and which can output control commands to individual domestic appliances, on the basis of which the respective operating process is introduced, namely at a point in time determined previously, taking into consideration the energy costs, wherein the energy management device (3) has a receiving unit (10') for receiving the status signal (11) and is designed to output a control command to the domestic appliance (2) as a function of the status signal (11), on the basis of which an operating process of the domestic appliance (2), in which the goods item is processed by the domestic appliance (2), is initiated.

13. Method for operating a domestic appliance (2), with which a goods item is treated, which is introduced into an interior of the domestic appliance (2) by way of an opening (6) embodied in an appliance housing (5), wherein the opening (6) is closed off by means of a lid (8) mounted on the appliance housing (5) in a movable manner and a status signal (11) is generated by means of a sensor (9), which status signal (11) contains an item of information regarding a status of the lid (8) and is received by a receiving unit (10, 10'), wherein the sensor (9) comprises an electrical pressure transducer element, at which an electrical voltage is tapped and generates the status signal (11) as a function of the electrical voltage, wherein the electrical pressure transducer element is arranged such that the pressure transducer element generates the electrical voltage by opening and by closing the lid (8), wherein the status signal (11) signals the opening and the closing of the lid (8), **characterised in that** the receiving unit (10) has a data store (15) with a first status counter (17) for counting opening procedures of the lid (8) and also with a second status counter (18) for counting closing procedures of the lid (8) and is designed to increment the first status counter (17) when the status signal (11) signals the opening of the lid (8) and to increment the second status counter (18) when the status signal (11) signals the closing of the lid (8).

## Revendications

1. Appareil ménager (2) destiné au traitement d'un produit, comprenant un boîtier d'appareil (5) avec une ouverture (6) par laquelle le produit peut être placé dans un espace intérieur de l'appareil ménager (2), un couvercle (8) monté de manière mobile sur le boîtier d'appareil (5) pour fermer l'ouverture (6), un capteur (9) pour générer un signal d'état (11) contenant une information sur un état du couvercle (8), et une unité de réception (10) pour recevoir le signal d'état (11), le capteur (9) comprenant un élément convertisseur de pression électrique sur lequel une tension électrique peut être prélevée et le signal d'état (11) pouvant être généré en fonction de la tension électrique, l'élément convertisseur de pression électrique étant agencé de telle sorte que ledit élément convertisseur de pression génère la tension électrique par l'ouverture et la fermeture du couvercle (8), le signal d'état (11) signalant l'ouverture et la fermeture du couvercle (8), **caractérisé en ce que** l'unité de réception (10) comprend une mémoire de données (15) avec un premier compteur d'état (17) pour compter les opérations d'ouverture du couvercle (8) et avec un second compteur d'état (18) pour compter les opérations de fermeture du couvercle (8) et est conçue pour incrémenter le premier compteur d'état (17) lorsque le signal d'état (11) signale l'ouverture du couvercle (8) et incrémenter le second compteur d'état (18) lorsque le signal d'état (11) signale la fermeture du couvercle (8).

2. Appareil ménager (2) selon la revendication 1, **caractérisé en ce que** le capteur (9) est conçu pour être autosuffisant en énergie de telle sorte qu'il est alimenté uniquement par la tension électrique de l'élément convertisseur de pression électrique pour générer le signal d'état (11).

3. Appareil ménager (2) selon l'une des revendications précédentes, **caractérisé en ce que** l'élément convertisseur de pression électrique est un élément piézoélectrique ou un transducteur électrodynamique.

4. Appareil ménager (2) selon l'une des revendications précédentes, **caractérisé en ce que** le capteur (9) comprend un émetteur pour envoyer sans fil le signal d'état (11) à l'unité de réception (10), et l'unité de réception (10) comprend un récepteur (12) pour recevoir sans fil le signal d'état (11).

5. Appareil ménager (2) selon la revendication 4, **caractérisé en ce que** l'émetteur est conçu pour envoyer le signal d'état (11) dans une bande de fréquences ISM.

6. Appareil ménager (2) selon l'une des revendications précédentes, **caractérisé en ce que** l'unité de réception (10) est alimentée en énergie électrique indépendamment des autres composants de l'appareil ménager (2).

7. Appareil ménager (2) selon la revendication 6, **caractérisé en ce que**
- l'unité de réception (10) comprend un accumulateur d'énergie (16) pour alimenter l'unité de réception (10) en énergie électrique, en particulier une batterie et/ou un condensateur à double couche, ou
- l'unité de réception (10) est conçue sans accumulateur d'énergie et est alimentée en énergie électrique à partir du signal d'état (11) reçu.

8. Appareil ménager (2) selon l'une quelconque des revendications précédentes, **caractérisé en ce que** l'appareil ménager (2) comprend un dispositif de commande (4) conçu pour, dans un mode d'économie d'énergie de l'appareil ménager (2) pouvant être activé par un utilisateur :
- recevoir des données contenant des informations sur une évolution dans le temps du prix de l'énergie électrique et, en tenant compte de ces informations, déterminer un moment pour lancer un processus de fonctionnement de l'appareil ménager (2) au cours duquel le produit est traité par l'appareil ménager (2), et/ou
- lancer le processus de fonctionnement sur la base d'une instruction de commande d'un dispositif de gestion de l'énergie (3) séparé de l'appareil ménager (2),
le dispositif de commande (4) étant conçu en outre pour vérifier entre le moment de l'activation du mode d'économie d'énergie par l'utilisateur d'une part et le moment du lancement du processus de fonctionnement d'autre part, au moyen du capteur et de l'unité de réception, si le couvercle (8) a entre-temps été ouvert ou non.

9. Appareil ménager (2) selon la revendication 8, **caractérisé en ce que** le dispositif de commande (4) est conçu pour :
- extraire de l'unité de réception (10) une information sur la question de savoir si le couvercle (8) a été ouvert entre le moment de l'activation du mode d'économie d'énergie et le moment actuel, et
- empêcher le lancement du processus de fonctionnement si le couvercle (8) a été ouvert.

10. Appareil ménager (2) selon l'une des revendications précédentes, **caractérisé en ce que** l'unité de réception (10) est conçue pour émettre après reconnaissance de l'ouverture du couvercle (8) un signal de déclenchement sur la base duquel un interrupteur électrique est fermé, par l'intermédiaire duquel l'appareil ménager (2) est alimenté en énergie électrique.

11. Appareil ménager (2) selon l'une des revendications précédentes, **caractérisé en ce que** l'appareil ménager (2) est un appareil pour le soin d'articles de linge.

12. Système (1) comprenant un appareil ménager (2) selon l'une des revendications précédentes et un dispositif de gestion de l'énergie (3) central différent de l'appareil ménager (2), qui est en mesure de recevoir et de traiter les informations sur le coût de l'énergie électrique et qui est en mesure de donner à différentes appareils ménagers des instructions de commande sur la base desquelles le processus de fonctionnement correspondant est lancé, et ceci à un moment déterminé auparavant en tenant compte du coût de l'énergie, le dispositif de gestion de l'énergie (3) comprenant une unité de réception (10') pour recevoir le signal d'état (11) et étant conçu pour envoyer à l'appareil ménager (2) en fonction du signal d'état (11) une instruction de commande sur la base de laquelle un processus de fonctionnement de l'appareil ménager (2) est lancé, au cours duquel le produit est traité par l'appareil ménager (2).

13. Procédé pour faire fonctionner un appareil ménager (2) au moyen duquel un produit est traité, lequel est placé dans un espace intérieur de l'appareil ménager (2) par une ouverture (6) formée dans un boîtier d'appareil (5), l'ouverture (6) étant fermée au moyen d'un couvercle (8) monté de manière mobile sur le boîtier de l'appareil (5) et un signal d'état (11) étant généré au moyen d'un capteur (9), qui contient une information sur un état du couvercle (8) et est reçu par une unité de réception (10, 10'), le capteur (9) comprenant un élément convertisseur de pression électrique sur lequel une tension électrique est prélevée et le signal d'état (11) étant généré en fonction de la tension électrique, l'élément convertisseur de pression électrique étant agencé de telle sorte que ledit élément convertisseur de pression génère la tension électrique par l'ouverture et la fermeture du couvercle (8), le signal d'état (11) signalant l'ouverture et la fermeture du couvercle (8), **caractérisé en ce que** l'unité de réception (10) comprend une mémoire de données (15) avec un premier compteur d'état (17) pour compter les opérations d'ouverture du couvercle (8) et avec un second compteur d'état (18) pour compter les opérations de fermeture du couvercle (8) et est conçue pour incrémenter le premier compteur d'état (17) lorsque le signal d'état (11) signale l'ouverture du couvercle (8) et incrémenter le second compteur d'état (18) lorsque le signal d'état (11) signale la fermeture du couvercle (8).
